# EUROPÄISCHE PATENTSCHRIFT

(11) **EP 0 350 525 B1**
(45) Veröffentlichungstag und Bekanntmachung des Hinweises auf die Patenterteilung: **27.12.1991**
(21) Anmeldenummer: 88111337.7
(22) Anmeldetag: 14.07.1988
(51) Int. Cl.: E04G 11/28, E04G 11/22

(54) **Verfahren zur Herstellung von Bauwerkswänden und Schalungssystem**
Method for producing building-walls and a shuttering system
Procédé pour la réalisation de murs de constructions et système de coffrage

(43) Veröffentlichungstag der Anmeldung: 17.01.1990
(73) Patentinhaber: Gleitbau-Gesellschaft mit beschränkter Haftung, A-5033 Salzburg (AT)
(72) Erfinder: Herzog, Guido, A-5020 Salzburg (AT)
(74) Vertreter: Weber, Otto Ernst, Dipl.-Phys.

(56) Entgegenhaltungen:
- EP-A- 0 108 697
- EP-A- 0 138 196
- DE-A- 1 943 365
- DE-C- 557 473
- FR-A- 1 411 731
- FR-A- 2 339 037
- US-A- 4 128 610

## Beschreibung

Die Erfindung betrifft ein Verfahren zur Herstellung von Bauwerkswänden aus Beton oder dergleichen gemäß Oberbegriff des Anspruchs 1 und ein Schalungssystem gemäß Oberbegriff des Anspruchs 2.

Ein derartiges Verfahren und eine derartige Vorrichtung eines Schalungssystems sind beispielsweise aus der DE 35 21 066 A1 bekannt. Dieses unter dem Begriff "Gleitverfahren" bekannte Verfahren bzw. das für dieses Verfahren bestimmte "Gleitschalungssystem" ist dadurch charakterisiert, daß ein an Kletterstangen emporgehobenes Gleitgerüst mit einer Schalungshaut für die zu erstellende Betonwand fest verbunden ist. Aufgrund dieser Verbindung gleitet die Schalhaut einschließlich des Gleitgerüstes als Einheit mit dem Hoherziehen der Betonwand kontinuierlich über eine entsprechende Hubeinrichtung in die Höhe.

Obwohl dieses bekannte Gleitschalungssystem in mancher Hinsicht Verbesserungen gebracht hat, die z.B. beim kontinuierlichen Erstellen von turmähnlichen Bauwerken deutlich wird oder auch in einer Reduzierung der erforderlichen Gerüstvorrichtungen liegt, ist das bekannte System im Hinblick auf eine höhere Flexibilität beim Höherziehen des Bauwerks noch verbesserungsbedürftig.

Hierbei wird unter dem Begriff "Höherziehen" des Bauwerks oder der Betonwand der zunehmende Baufortschritt der entsprechenden Wand in Richtung der zu erstellenden Gesamthöhe verstanden. Das bekannte System und das Verfahren sind jedoch auch im Hinblick auf arbeitsrechtliche Auflagen, wie z.B. einem Nachtbauverbot oder dem Verbot von Wochenendarbeit, problematisch geworden. Dies liegt darin begründet, daß das strenge Gleitverfahren einen kontinuierlichen und permanenten Schichtbetrieb erfordert, um den strengen Qualitätserfordernissen gerade bei Hochbauten gerecht zu werden.

Andererseits kann die Herstellung von Decken, Tür- und Fensteröffnungen bei dem bekannten Gleitsystem nur im Rahmen einer erschwerten Herstellung realisiert werden. Teilweise kann es auch zu Rißbildungen führen, so daß eine verminderte Festigkeit und eine geringere Oberflächenqualität möglich erscheint. Das Ein- und Anbringen der Bewehrung sowie das Betonieren der Wand wird teilweise unökonomisch durchgeführt.

Aus der DE-OS 19 43 365 ist ein gattungsbildendes Verfahren sowie eine Vorrichtung zum Erstellen von Bauwerkswänden aus Beton bekannt, die aus im abgebundenen Beton verankerbaren Kletterträgern und mit an den Kletterträgern hochziehbaren Gleitgerüsten besteht. Die Gleitgerüste sind Doppelböcke, die die Bauwerkswand beidseitig umfassen und dabei umsetzbare Schalelemente, die von horizontalen Gurten gehalten werden, abstützen. Da bei dieser Schalungskonstruktion die Frischbetonkräfte nach außen in die Doppelböcke geleitet werden, sind diese entsprechend stabil und materialintensiv ausgebildet.

Aus der FR-A 1 411 731 ist eine Kletterschalung bekannt, deren Schalungsfelder durch Verankerungsmittel gehalten werden. Die Abstützung des diskontinuierlich umsetzbaren Gerüstes erfolgt unterhalb der Schalungsfelder an der abgebundenen und erhärteten Betonwand.

Aus der FR-A 2 339 037 ist eine materialaufwendige Gleitschalungskonstruktion bekannt, deren Schalungstafeln über Querdistanzstreben an vertikalen Schenkeln abgestützt sind.

In den europäischen Patentanmeldungen 0 138 196 und 0 108 679 sind reine Kletterschalungen beschrieben, die insbesondere für runde Bauwerkswände geeignet sind.

Das aus der US-PS 4,128,610 bekannte Schalungssystem verwendet beidseitig der zu erstellenden Betonwand geführte Gerüstträger, deren Abstand von der Betonwand durch Distanzelemente vorgegeben ist. An diesen Kletterstangen wird die Gleitschalung über die Distanzelemente an Schenkeln der Gerüstkonstruktion abgestützt.

Bei dem in dem DE-RP 557 473 beschriebenen Verfahren zum Herstellen von Eisenbetonschornsteinen werden Eiseneinlagen zum Tragen des Gleitgerüstes verwendet.

Der Erfindung liegt die **Aufgabe** zugrunde, ein gattungsgemäßes Verfahren und ein gattungsgemäßes Schalungssystem zu schaffen, bei denen bei Beibehaltung der Vorteile der Gleitschalung die Kletterschalung angewendet wird und auf aufwendige, insbesondere materialintensive Gerüstkonstruktionen zur beidseitigen Halterung der zu erstellenden Bauwerkswände verzichtet werden kann.

Diese Aufgabe wird verfahrensmäßig durch die Merkmale des kennzeichnenden Teils des Anspruchs 1 und vorrichtungsmäßig durch die Merkmale des kennzeichnenden Teils des Anspruchs 2 gelöst.

Der Grundgedanke der Erfindung besteht darin, daß die Frischbetonkräfte im direkten Schalungsbereich durch Queranker aufgenommen werden, die temporär mittels Vertikalträgern in der Bauwerkswand quer verankert werden, wobei die Querverankerung innerhalb des Profils der Vertikalträger durchgeführt wird. Die Vertikalträger sind als Vierkantrohre ausgebildet, die in ihrer der Bauwerkswand abgewandten Seitenfläche mindestens eine relativ große, zur Handhabung und Befestigung der Queranker geeignete Öffnung aufweisen. Durch diese Ausbildung wird ein gutes Gleiten des Gleitgerüstes im Abstützbereich, der an vertikal-mittleren und/oder oberen Vertikalträgern gebildet ist, erreicht. Wesentlich ist die Krafteinleitung in den gesamten Schalungsbereich über die aufeinander fixierbaren Vertikalträger, wobei diese Fixierung über mittige Führungseisen und eine keilartige Steckverbindung von den Seitenflächen des Vertikalträgers aus erfolgt.

Generell wird dabei bei der Erfindung eine Trennung zwischen der gleitend anhebbaren Gerüst- oder Stützkonstruktion einerseits und der Schalung bzw. Schalhaut andererseits durchgeführt, wobei letztere gemäß der Erfindung stationär gehalten wird. Hierbei beinhaltet der Begriff "stationär", daß die Schalhaut gegenüber der erstellten Betonwand stationär fixiert ist, während das Gleitgerüst kontinuierlich über die Hubeinrichtung und die in der Regel mittig in der Betonwand vorgesehenen Kletterstangen in die Höhe angehoben wird. Dieses stationäre Anbringen der Schalhaut erfolgt jedoch nur temporär und über eine bestimmte Höhenerstreckung im oberen Bereich der zu erstellenden Bauwerkswand. Hierdurch kann nach ausreichender Verfestigung der Betonwand die vertikal unterste Schalungstafel demontiert werden und als neue oberste Schalungstafel wiederverwendet werden.

Die Fixierung der Schalung und Schalungstafeln direkt oder indirekt, vorzugsweise über Queranker durch die Betonwand hindurch, gestattet es z.B., Aussparungsrahmen für Tür- und Fensteröffnungen, Deckenauflager und sonstige Wanddurchdringungen ungestört einzumessen und an der Schalung anzubringen, so daß derartige Konstruktionen mit hoher Präzision und Scharfkantigkeit erstellt werden können.

Bei der Auslegung der jeweiligen Schalungstafeln in vertikaler Richtung mit etwa 0,5 bis 2 m, vorzugsweise aber 1 m, können betoniert Tiefen erreicht werden, bei denen weder eine Entmischung des Frischbetons noch eine Brückenbildung entstehen kann, da der eingebrachte Beton einwandfrei durchgerüttelt werden kann. Es werden dadurch Wandoberflächen erzielt, die im Aussehen und in der Struktur diejenigen der üblichen Kletterschalung übertreffen. Auch kann man erwarten, daß die Betonfestigkeiten und Haftspannungen der Armierungsstäbe in Folge des Ruhezustandes der Schalung während der gesamten Erstarrungszeit völlig ungestört bleiben.

Ein weiterer Vorteil dieser kombinierten Gleit-Kletter Schalung kann darin gesehen werden, daß die Arbeiten auch jederzeit, und damit auch täglich oder über das Wochenende, unterbrochen werden können. Hierdurch können z.B. Decken, Treppenläufe oder sonstige Anschlüsse ungestört und mit größter Genauigkeit gefertigt werden. Das Gleitgerüst hat den Vorzug, daß man mit einem minimalen Gerüstaufwand auskommt, so daß letzten Endes allein ein Leitergang erforderlich wäre, der noch in Fällen, in denen vorgefertigte Treppenläufe vorhanden sind, ebenfalls eingespart werden kann.

Zudem hat das System den Vorteil, daß es wirklich kranunabhängig arbeiten kann, da einerseits die Aufwärtsbewegung mit eigenen Antriebsmitteln, wie mechanische oder hydraulische Heber erfolgt und andererseits auch die erforderlichen Material- und Personenförderungseinrichtungen mitgehoben werden können.

Zur Erhöhung der stationären Befestigung einzelner, vertikaler Schalungstafeln gegeneinander wird zweckmäßigerweise nicht nur eine Querverankerung der Schalungstafeln in der Bauwerkswand vorgesehen, sondern die auf der Außenfläche der Schalhaut befestigbaren vertikalen Träger werden miteinander kraft- und formschlüssig verkeilt. Das Gewicht der temporär stationär gehaltenen Schalung wird hierdurch über einen größeren vertikalen Wandabschnitt getragen, so daß gerade im neu betonierten Wandbereich zu hohe Krafteinleitungen vermieden werden.

In ähnlicher Weise erfolgt auch die horizontale, beidseitige Abstützung des Gleitgerüstes zweckmäßigerweise in einem Höhenbereich der Betonwand, der bereits verfestigt ist.

Die Vertikalstützen der Schalungstafeln sind geeigneterweise Vierkantrohre. Dies ermöglicht einerseits eine hohe Gewichtsersparnis bei der Gesamtschalung und andererseits ein gutes Gleiten von etwa horizontal verlaufenden Abstützeinrichtungen des Gleitgerüstes auf der schalungsabgewandten Fläche der Vierkantrohre.

Die Vertikalstützen können jedoch auch als Rundeisen oder Vierkanthölzer ausgebildet sein. Die Vierkantrohre ermöglichen jedoch eine gute Handhabung der durch entsprechende Mauerstärken geführten Queranker. Um die Handhabung der Verankerung und deren Lösung relativ einfach zu gestalten, werden vorzugsweise größere, längliche Öffnungen in den Außenflächen der Vierkanteisen vorgesehen. Darüber hinaus erlauben die Vierkantrohre auch einen formschlüssigen Einsatz mit darüber angeordneten Rohren, wobei eine Art Steckverbindungen entstehen kann, die sogar miteinander verkeilt oder verschraubt werden können.

Das Gleitgerüst weist üblicherweise zwei gegenüberliegende Joche auf, die über einen Kranzträger oder eine Traverse miteinander verbunden sind. Über eine Hubeinrichtung, die am Kranzträger angreift und die in Längsrichtung einer in der Betonwand einbetonierten Kletterstange bewegbar ist, wird das gesamte Gleitgerüst kontinuierlich emporgehoben. Arbeitsbühnen und Hängeplattformen können entsprechend den Erfordernissen am Gleitgerüst vorgesehen sein. Als geeignete Höhe für die einzelne Schalungstafel dürfte etwa 1 m zweckmäßig sein, da bei dieser Vertikalerstreckung noch eine gute Handhabung der einzelnen Schalungstafeln und auch ein guter Einbetoniervorgang gewährleistet ist. Die Horizontalerstreckung kann etwa 5 m oder mehr Meter betragen. Schalungstafeln mit anderen Abmessungen von z.B. 0,5 bis 1,5 m Höhe oder 4 bis 8 m Länge sind denkbar. Insgesamt gesehen dürften vier Schalungsfelder übereinander einen optimalen Arbeitsablauf und eine hervorragende Wandqualität gewährleisten. Hierbei könnte ein oberster Wandstreifen von etwa 1 m in einem Betonierschritt gefüllt werden, während gleichzeitig ein Höhenbereich von etwa 3 m eingeschalt ist. Die untersten Schalungsfelder können bei dem System nach dem Lösen der betreffenden Verankerungen und Steckverbindungen sowie ggf. dem Entfernen der 1 m langen Teilstücke der Vertikalträger aus der Schalhaut entfernt werden, wobei dies z.B. seitlich erfolgen kann. Die Schalungstafeln können anschließend gereinigt werden und als oberste Schalungstafeln neu montiert werden.

Üblicherweise werden bei in horizontaler Richtung weitgehend gerade verlaufenden Bauwerkswänden größere Schalungsfelder verwendet, wobei die vorausgehenden Ausführungen hauptsächlich für das Schalungssystem bei geraden Betonwänden zutrifft.

Bei runden, gekrümmten oder polygonalen Querschnitten der Bauwerke, also z.B. bei kaminartigen Bauwerken, werden zweckmäßigerweise in horizontaler Richtung kleinere Schalungstafeln verwendet, die von benachbarten Vertikalträgern begrenzt werden. Die Vertikalträger werden bei runden Bauwerksformen geeigneterweise wand- oder betonseitig mit einer Verbreiterungsfläche versehen, die durch beidseitig vorspringende und ggf. angeschweißte Flansche gebildet werden können. Die Flansche können dabei etwa 3 cm auskragen. In einer anderen Ausführungsform kann wandseitig auch ein breitere Platte als der eigentliche Querschnitt des Vertikalträgers vorgesehen werden. Die beidseitig in Vertikalrichtung vorhandene Verbreiterungsfläche ermöglicht es, einerseits den Vertikalträger mit seiner Verbreiterungsfläche als direkte Begrenzungsfläche für die zu erstellende Betonwand zu benutzen und andererseits die angrenzenden Schalungstafeln von außen gegen die Verbreiterungsfläche bzw. die Flansche temporär festzulegen.

Im Hinblick auf einen glatten Übergang werden im vertikalen Randbereich der Schalungstafeln Ausfräsungen von der Stärke der Flansche vorgesehen, so daß ein fluchtender Übergang zwischen der Verbreiterungsfläche und den angrenzenden Schalungstafeln vorhanden ist. Diese Anbringung der Schalungstafeln von außen hat den großen Vorteil, daß durch die kleineren und kürzeren Schalungsfelder eine optimale Anpassung an die Rundung der zu erstellenden Bauwerkswand durchgeführt werden kann. Obwohl die Schalungsfelder üblicherweise aus Holz bestehen reicht die materialmäßig hierdurch gegebene Anpassung an gekrümmte Formen aus, zumal die Breite der Schalungsfelder in horizontaler Richtung variierbar ist. Abhängig von Anwendungsfall können die Schalungsfelder gegebenenfalls eine der Rundung angepaßte Form aufweisen.

Die temporäre Fixierung der Kletterschalung erfolgt in diesen Fällen ganz primär durch Queranker zwischen gegenüberliegenden Vertikalstützen. Die Halterung der Schalungstafeln kann in einfacher Weise dadurch realisiert werden, daß ein oder mehrere horizontal durch die Vertikalstützen vorgesehene Dorn(e), z.B. Rundeisen oder Stahlkeile, als Gegenlager für zwischen diesen Dornen und den Randbereichen der Schalungstafeln eingekeilten Holzstücken verwendet werden.

Aufgrund dieser Halterung ist die Befestigung bzw. die Demontage einer Schalungstafel relativ einfach durchzuführen. Den Krümmungsradien des Bauwerks angepaßt können daher bei diesem Konzept auch unterschiedlich breite Schalungstafeln verwendet werden. Die Ausfräsung im vertikalen Randbereich auf der zur Betonwand zu liegenden kommenden Seite kann gerade bei aus Holz bestehenden Schalungstafeln sehr einfach realisiert werden.

Zur Einleitung der von der Kletterschalung ausgehenden Kräfte in die verfestigte Betonwand ist eine weitgehend formschlüssige Verbindung zwischen übereinander vorgesehenen Vertikalstützen vorhanden. Diese Verbindung kann dadurch gelöst werden daß z.B. bei einem Vierkantrohr ein etwa senkrecht zur Betonwand stehendes Mitteleisen am oberen Ende einer Vertikalstütze so angeschweißt ist, daß das untere Ende einer aufgesetzten Vertikalstütze darübergeführt werden kann. Durch eine Queröffnung in den Seitenbereichen der Vertikalstütze, ähnlich der Dornöffnung zur Verkeilung der Schalungstafeln, kann dann z.B. ein Flachkeil durch das Mitteleisen und die darüber vorgesehene Vertikalstütze gesteckt werden, so daß eine Verkeilung übereinander angeordneter Vertikalstützen vorhanden ist.

Die Queranker, die z.B. durch Mauerstärken aus Kunststoff durch die Betonwand geführt werden, werden zweckmäßigerweise direkt zur temporären Befestigung einander zugeordneter und gegenüberliegender Vertikalstützen benutzt. In vertikaler Richtung können dabei mehrere Queranker je Vertikalstütze vorgesehen sein.

Diese Art der von außen gegen die Verbreiterungsfläche der Vertikalstützen aufgebrachten Schalungstafel ermöglicht es daher, auch bei gekrümmten Bauwerksformen, wie zylindrischen oder konischen Rundbauwerken die Takt-Gleitschalung vorteilhaft und mit besonders glatter Oberfläche einzusetzen.

Das Verfahren und das System der Takt-Gleitschalung verbindet die Vorteile der einzelnen Schalungsarten, wobei über den kombinatorischen Effekt hinaus qualitative Verbesserungen bei der Erstellung der Bauwerkswand und betriebsmittelsparende Gerüst- und Schalungskonstruktionen erreicht werden und diese Aspekte primär im Hochbau zum Tragen kommen. Zusätzlich wird aber auch eine höhere Betriebssicherheit gerade im Vergleich mit einer reinen Kletterschalung bei der Takt-Gleitschalung erreicht, da alle tragenden und stützenden Teile nur einmal zusammengebaut und in diesem Zustand nach oben geführt werden. Die verbesserte Betriebssicherheit resultiert aber auch daraus, daß allein das Eigengewicht der Schaltafeln in der Betonwand verankert wird, wobei dies nicht im Frischbetonbereich erfolgt und das weitere Gerüstgewicht von den Kletterstangen aufgenommen wird.
Die Erfindung wird nachstehend anhand zweier schematischer Ausführungsbeispiele in fünf Figuren noch näher erläutert. Es zeigen:
- Fig. 1: einen Vertikalschnitt im Bereich einer Krone einer Bauwerkswand mit montiertem Gleitgerüst und verankerter Schalung;
- Fig. 2: eine Draufsicht auf das Beispiel nach Fig. 1, wobei im mittleren Bereich längs der Linie A-A eine obere Arbeitsbühne den Blick auf eine untere Hängebühne freigibt und im untersten Bereich der Fig. 2 zur besseren Verdeutlichung auch die Hängebühne entfernt ist;
- Fig. 3: eine Draufsicht auf die Krone einer runden Bauwerkswand mit montiertem Gleitgerüst und verankerter Schalung mit angedeuteter Arbeitsbühne und Hängebühne entsprechend der Abbildung nach Fig. 2;
- Fig. 4: eine Ansicht eines Vertikalträgers mit daran angrenzenden Schalungstafeln, die bruchstückartig dargestellt sind und
- Fig. 5: eine schematische Schnittdarstellung der Abbildung nach Fig. 4 längs der Linie B-B.

Das Ausführungsbeispiel nach Fig. 1 zeigt den vertikalen Aufriß durch eine Takt-Gleitschalung 1. Auf beiden Seiten einer vertikal aufragenden Betonwand 10 sind weitgehend symmetrisch zwei Joche 5,6 vorgesehen, die kopfseitig über einen Kranzträger 7 starr verbunden sind. In der Mitte der Betonwand 10 ist in Längsrichtung eine Kletterstange 12 einbetoniert. Eine Hubrichtung 8, üblicherweise hydraulischer Art, ist mit dem Kranzträger 7 befestigt und gegenüber der Kletterstange 12 höhenbeweglich ausgelegt.

An den Jochen 5,6 ist beidseitig eine obere Arbeitsbühne 3 und im unteren Bereich eine Hängebühne 4 als Arbeitsplattform vorgesehen.

Im Ausführungsbeispiel sind im oberen Bereich der Betonwand 10 drei vertikal übereinander gesetzte und aneinander grenzende Schaltafeln 21,22 und 23 angebracht. Diese Schaltafeln 21 bis 23 sind über die an ihrer Außenseite befestigten Vertikalträger 25 mit Querankern 11, die etwa horizontal verlaufen in der Betonwand 10 verankert. Kopfseitig ist mit unterbrochenem Linienzug ein oberstes Schalungsfeld mit den Schalungstafeln 24 dargestellt, das sozusagen gerade montiert wird. Die Arbeitsbühne 3 befindet sich zweckmäßigerweise etwa auf der Höhe der Wandkrone 13, so daß ein guter Zugang zu dem an oberster Stelle zu montierenden Schalungsfeld besteht. Im Ausführungsbeispiel nach Fig. 1 ist der oberste Wandstreifen von etwa 1 m Höhe noch nicht einbetoniert.

Der Abstützbereich 9 der Joche 5,6 gegenüber den Vertikalstützen 24 ist so gewählt, daß dies im verfestigten Wandbereich geschieht. Im Beispiel ist dies etwa im unteren Bereich der oberen, verankerten Vertikalstütze. Die Abstützung des Gleitgerüstes kann dabei über horizontale Querträger oder auch über Abstützrollen erfolgen wobei horizontale Querträger wegen der günstigen Lastverteilung auf eine Mehrzahl von Vertikalträgern bevorzugt werden.

Die Draufsicht nach Fig. 2 zeigt das Ausführungsbeispiel der Takt-Gleitschalung 1 nach Fig. 1 in drei vertikalen Bereichen. Gleiche Bezugszeichen entsprechen dabei den gleichen Einrichtungen. Der horizontale Abstand zwischen den einzelnen Querankern 11 bzw. den Vertikalstützen 25 kann etwa 60 cm betragen. Der Abstand zwischen benachbarten Jochen kann auf etwa 2,5 m eingestellt werden.

Üblicherweise werden die gegenüberliegenden Vertikalstützen 25, die z.B. als Vierkantrohre ausgebildet sind, jeweils über einen Queranker 11 in der Betonwand verankert. Für diese Verankerung sind Mauerstärken z.B. aus Kunststoff vorgesehen, durch die ein entsprechendes Spann- bzw. Abstandseisen hindurchgeführt ist, das beidseitig mit den Vertikalstützen verschraubt oder anderweitig befestigt wird.

Da ein formschlüssiger Ineinandergriff der vertikal übereinander angeordneten Vertikalstützen 25 möglich ist, kann es ausreichen, daß in vertikaler Richtung nur jede zweite etwa 1 m lange Vertikalstütze mit der Betonwand 10 verankert wird.

In horizontaler Richtung kann die Betonwand 10 entsprechend den jeweiligen Erfordernissen eingeschalt werden, wobei dies vorzugsweise um das gesamte, beispielsweise turmartige Bauwerk herum erfolgt. Die Arbeitsplattformen der Hängebühne 4 sind etwas von der Betonwand 10 beabstandet und reichen in vertikaler Richtung unter die untersten Schaltafeln 21 herunter. Hierdurch ist der leichte Zugang zu den untersten Schaltafeln und deren Demontage sichergestellt.

In Fig. 3 ist die Takt-Gleitschalung bzw. das Schalungssystem an einer bogenförmig verlaufenden Bauwerkswand 10, die nur mit einem Sektor dargestellt ist, in Draufsicht gezeigt. In der Zeichnung sind weitgehend gleiche Bezugszeichen wie in den Fig. 1 und 2 verwendet, so daß diese Gegenstände übereinstimmen. In Draufsicht auf die Krone der gerundeten Bauwerkswand 10 ist einerseits eine Kletterstange 12 erkennbar. Das Gleitgerüst 2 besteht in Fig. 3 ebenfalls aus den Jochen 5,6, die über die Kranzträger 7 mit der Hubeinrichtung 8 verbunden sind. An den Jochen 5,6 sind die obere Arbeitsbühne 3 sowie die untere Hängebühne 4 angebracht. Dieses Gleitgerüst 3 gleitet unabhängig von der stationär mit der Betonwand 10 verankerten Schalung, von der einzelne Schalungstafeln 57,58 dargestellt sind.

Diese Schalungstafeln 57,58 grenzen an gemeinsame Vertikalstützen 55, die wiederum über Queranker 64 in Mauerstärken 66 mit gegenüberliegenden Vertikalstützen 55 stationär verankert sind.

Details der Takt-Gleitschalung für gekrümmte Bauwerke sind vor allen Dingen den Fig. 4 und 5 entnehmbar. In der Seitenansicht nach Fig. 4, die etwa senkrecht zur Wandstärke erfolgt, ist eine Vertikalstütze 55 dargestellt. Unter Einbeziehung der Fig. 5 ist erkennbar, daß die Vertikalstütze 55 wandseitig auf beiden Seiten z.B. angeschweißte Flansche 56 aufweist, so daß eine ebene Gesamtfläche entsteht. In horizontaler Richtung anstoßend an die Vertikalstütze 55 und ihre Flansche sind von außen, also von der wandabgewandten Seite, Schalungstafeln 57 bzw. 58 gegen diese Flansche 56 gesetzt. Die Fixierung und Festlegung der Schalungstafeln 57,58 erfolgt durch Einschieben von Holzpflöcken 62 bzw. Holzkeilen zwischen der Rückseite einer Schalungstafel 58 und einem Eisendorn 59, der horizontal auf der der Wand abgelegenen Seite durch die Vertikalstütze gesteckt ist.

Ein derartiger Dorn 59 kann als Rundeisen, vorzugsweise jedoch als Flacheisen durch entsprechende Öffnungen 61 in der Vertikalstütze geführt sein.

Die Schalungstafeln 57 und 58 weisen in Bezug auf die Flansche 56 komplementäre Ausfräsungen 60 in vertikaler Richtung auf, so daß ein fluchtender Übergang zwischen der wandseitigen Fläche einer Vertikalstütze 55 und den angrenzenden Flächen der Schalungstafeln 57,58 besteht.

Zur Erstellung gekrümmter oder konischer Bauwerkswände werden die Schalungstafeln 57,58 relativ kurz gehalten, z.B. 1 bis 2 m, wobei dies vom Krümmungsradius an der entsprechenden Stelle der Bauwerkswand abhängt.

Die Befestigung der Schalung in den Beispielen nach Fig. 3 bis 5 erfolgt daher einerseits über Queranker 64, deren Endbereiche gegen die Vertikalstützen festgesetzt z.B. verschraubt werden. In Fig. 4 sind hierzu im oberen und unteren Bereich der Vertikalstütze 55 zwei länglich ovale Öffnungen 65 vorgesehen, durch die ein guter Zugriff zu den Querankern erreicht wird. Die Vertikalstütze weist im oberen Bereich ein mittig vorgesehenes Führungseisen 67 auf, über das eine formschlüssige Verbindung mit einer darauf angebrachten Vertikalstütze erzeugt werden kann.

Die Schalungstafeln 57,58 werden bei befestigter Vertikalstütze von außen gegen die Rückseiten der Flansche 56 aufgebracht und über zwischengefügte Holzkeile 52 gegen die Dorne 59 verkeilt. Beispielsweise kann ein Stahldorn einen Durchmesser von 2 cm haben.

Die Variante des Schalungssystems nach den Fig. 3 bis 5 ermöglicht es daher nahezu ohne erkennbare Übergänge auch gekrümmte Bereiche von Bauwerkswänden zu erstellen, wobei selbstverständlich die Vorteile des Prinzips der Trennung des kontinuierlich mitgleitenden Gleitgerüstes 2 von der temporär stationär gehaltenen Schalungshaut 57,58 beibehalten werden.

## Patentansprüche

1. Verfahren zur Herstellung von Bauwerkswänden aus Beton oder dergleichen,
bei dem ein Gleitgerüst mit dem Höherziehen der Bauwerkswand über Kletterstangen mitgleitet und eine aus mehreren, in vertikaler und gegebenenfalls in horizontaler Richtung aneinandergrenzenden Schalungstafeln bestehende Schalung angebracht wird, wobei die Schalungstafeln temporär stationär gehalten werden und zum Höherziehen der Bauwerkswand das oder die unteren Schalungstafeln nach oben umgesetzt werden,
dadurch **gekennzeichnet,**
daß die Schalungstafeln (21,22,23;57,58) mittels Vertikalträgern (25;55) in der Bauwerkswand (10) temporär quer verankert werden,
daß die Querverankerung innerhalb des Profils der Vertikalträger durchgeführt wird und
daß das Gleitgerüst (2) an vertikal-mittleren und/oder oberen dieser Vertikalträger (25;55) gleitend abgestützt nach oben geführt wird.

2. Schalungssystem zur Herstellung von Bauwerkswänden aus Beton oder dergleichen,
mit einem Gleitgerüst (2), bestehend aus miteinander über eine Jochtraverse (7) verbundenen Jochen (5,6), mindestens einer in der Bauwerkswand (10) fixierten Kletterstange (12), einer Hubeinrichtung (8) zur Höhenverstellung des Gleitgerüstes (2) und einer zwischen dem Gleitgerüst (2) und der Bauwerkswand (10) vorgesehenen Wandschalung aus temporär fixierbaren Schalungstafeln (21,22,23), von denen die jeweils untere zum Höherziehen des Bauwerks demontierbar und als neue oberste Schalungstafel montierbar ist, zur Durchführung des Verfahrens nach Anspruch 1,
dadurch **gekennzeichnet,**
daß zur Verankerung der Schalungstafeln (21,22,23;57,58) gegen die Bauwerkswand (10) Vertikalträger (25;55) vorgesehen sind,
daß die Vertikalträger (25;55) als Vierkantrohre ausgebildet sind, die in ihrer der Bauwerkswand (10) abgewandten Seitenfläche mindestens eine relativ große, zur Handhabung und Befestigung von Querankern (11) zwischen gegenüberliegenden Vertikalträgern (25;55) geeignete Öffnung (65) aufweisen, und
daß das Gleitgerüst (2) auf den Vertikalträgern (25;55) gleitend abgestützt ist.

3. Schalungssystem nach Anspruch 2,
dadurch **gekennzeichnet,**
daß bei horizontal weitgehend geradlinigen Bauwerkswänden mehrere Vertikalträger (25) auf der Außenfläche jeder Schalungstafel (21,22,23) befestigbar sind.

4. Schalungssystem nach Anspruch 2 oder 3,
dadurch **gekennzeichnet,**
daß bei gekrümmten, insbesondere runden oder polygonalen Bauwerkswänden die horizontale Erstreckung einer Schalungstafel (57,58) dem Abstand zwischen benachbarten Vertikalträgern (55) entspricht.

5. Schalungssystem nach einem der Ansprüche 2 bis 4,
dadurch **gekennzeichnet,**
daß die Schalungstafeln (57,58) von außen gegen wandseitige Verbreiterungsflansche (56) der Vertikalträger (55) abnehmbar fixiert sind.

6. Schalungssystem nach einem der vorhergehenden Ansprüche 2 bis 5,
dadurch **gekennzeichnet,**
daß die Vertikalträger (25;55) mindestens kraftschlüssig, insbesondere formschlüssig, aufeinander fixierbar sind.

7. Schalungssystem nach Anspruch 6,
dadurch **gekennzeichnet,**
daß die Vertikalträger (25;55) über mittig angeordnete Führungseisen (67) übereinander befestigbar sind.

8. Schalungssystem nach einem der Ansprüche 2 bis 7,
dadurch **gekennzeichnet,**
daß die Schalungstafeln (21,22,25;57,58) die gleiche Höhe wie die Vertikalträger (25;55), insbesondere eine Höhe von einem Meter aufweisen.

9. Schalungssystem nach einem der Ansprüche 2 bis 8,
dadurch **gekennzeichnet,**
daß das Gleitgerüst (2,3,4,5,6,7,8,9) eine obere Arbeitsbühne (3) zur Verschalung und zum Betonieren der Wandkrone und eine untere Hängebühne (4) im wesentlichen zur Demontage der unteren Schalungstafeln (21;57,58) aufweist.

## Claims

1. Method for producing the walls of a building made from concrete or the like, in which a sliding scaffold, with the raising of the building wall, also slides by means of climbing bars and a formwork comprising a plurality of vertically and optionally horizontally adjacent formwork members is fitted, the formwork members being temporarily held in stationary manner and for raising the building wall the or the lower formwork members are transferred upwards, characterized in that the formwork members (21, 22, 23; 57, 58) are temporarily transversely anchored in the building wall (10) by means of vertical beams (25; 55), that the transverse anchoring is carried out within the profile of the vertical beams and that the sliding scaffold (2) is led upwards in slidingly supported manner on the vertical-central and/or upper of the said vertical beams.

2. Formwork system for producing building walls made from concrete or the like, with a sliding scaffold (2) comprising girders (5, 6) interconnected by means of a crossmember (7), at least one climbing bar (12) fixed in the building wall (10), a lifting means (8) for the vertical adjustment of the sliding scaffold (2) and a wall form, provided between the sliding scaffold (2) and the building wall (10), formed from temporarily fixable formwork members (21, 22, 23), whereof the in each case lower member can be dismantled for raising the building and fitted as the new top formwork member, for performing the method according to claim 1, characterized in that for anchoring the formwork members (21, 22, 23; 57, 58) against the building wall (10) vertical beams (25; 55) are provided, that the latter are constructed as square pipes which, at least in their lateral face remote from the building wall (10), have at least one relatively large opening (65) appropriate for the handling and fixing of crosstie rods (11) between facing vertical beams (25, 55) and that the sliding scaffold (2) is slidingly supported on the vertical beams (25; 55).

3. Formwork system according to claim 2, characterized in that in the case of horizontal, substantially linear building walls several vertical beams (25) can be fixed on the outer surface of each formwork member (21, 22, 23).

4. Formwork system according to claims 2 or 3, characterized in that in the case of curved, particularly round or polygonal building walls the horizontal extension of a formwork member (57, 58) corresponds to the spacing between adjacent vertical beams (55).

5. Formwork system according to one of the claims 2 to 4, characterized in that the formwork members (57, 58) are removably fixed from the outside against wall-side widening flanges (56) of the vertical beams (55).

6. Formwork system according to one of the preceding claims 2 to 5, characterized in that the vertical beams (25; 55) are fixed to one another in an at least non-positive manner and in particular in a positive manner.

7. Formwork system according to claim 6, characterized in that the vertical beams (25; 55) are fixed above one another by means of centrally positioned iron guides (67).

8. Formwork system according to one of the claims 2 to 7, characterized in that the formwork members (21, 22, 23; 57, 58) have the same height as the vertical beams (25; 55) and in particular a height of 1 metre.

9. Formwork system according to one of the claims 2 to 8, characterized in that the sliding scaffold (2, 3, 4, 5, 6, 7, 8, 9) has an upper working platform (3) for lining and concreting the wall crest and a lower cradle (4) substantially for dismantling the lower formwork members (21; 57, 58).

## Revendications

1. Procédé de fabrication de parois de bâtiment en béton ou analogues dans lequel une charpente glissante suit l'élévation de la paroi du bâtiment sur des tiges et on place un coffrage constitué en direction verticale et le cas échéant horizontale de panneaux de coffrage contigus l'un à l'autre, les panneaux de coffrage étant immobilisés provisoirement, et pour surélever la paroi du bâtiment, on déplace le ou les panneaux de coffrage inférieurs vers le haut, caractérisé en ce qu'on ancre transversalement les panneaux de coffrage (21, 22, 23 ; 57, 58) au moyen de supports verticaux (25 ; 55) temporairement dans la paroi (10) du bâtiment, on réalise l'ancrage transversal à l'intérieur du profilé de support vertical et on guide en appui et en glissement la charpente verticale (2) vers le haut sur des supports verticaux (25 ; 55) médians et/ou supérieurs.

2. Système de fabrication de parois pour produire des parois de bâtiment en béton ou analogues, avec une charpente glissante (2) constituée de tirants (5, 6) reliés par une traverse de tirant (7), d'au moins une tige grimpante (12) fixée dans la paroi du bâtiment (10), d'un dispositif (8) de relevage pour régler en hauteur la charpente glissante (2) et un coffrage de paroi placé entre la charpente glissante (2) et la paroi de bâtiment (10) constitué de panneaux de coffrage (21, 22, 23) immobilisables temporairement, dans lequel on peut démonter chaque panneau inférieur pour surélever le bâtiment et le monter en tant que nouveau panneau supérieur, pour mettre en oeuvre le procédé suivant de la revendication 1, caractérisé en ce que, pour ancrer les panneaux de coffrage (21, 22, 23 ; 57, 58) on prévoit des supports verticaux (25 ; 5) contre la paroi du bâtiment (10), que les supports verticaux (25 ; 55) sont des tubes à quatre pans, qui présentent dans leur face latérale opposée à la paroi du bâtiment au moins un orifice (65) relativement grand et approprié pour manipuler et fixer des entretoises (11) entre des supports verticaux opposés (25 ; 55), et que la charpente glissante (2) s'appuie en glissement sur les supports verticaux (25 ; 55).

3. Système de coffrage selon la revendication 2, caractérisé en ce que pour des parois de bâtiments linéaires s étendant horizontalement, on peut fixer plusieurs supports verticaux (25) à la surface externe de chaque panneau de coffrage (21, 22, 23).

4. Système de coffrage selon la revendication 2 ou 3, caractérisé en ce que pour des parois de bâtiment incurvées, notamment rondes ou polygonales l'extension horizontale d'un panneau de coffrage (57, 58) correspond à l'écartement entre des supports verticaux voisins (55).

5. Système de coffrage selon l'une des revendications 2 à 4, caractérisé en ce qu'on fixe de manière amovible les panneaux de coffrage (57, 58) de l'extérieur contre des brides d'élargissement (56), côté paroi, des supports verticaux (55).

6. Système de coffrage selon l'une des revendications précédentes 2 à 5, caractérisé en ce qu'on peut fixer l'un sur l'autre les supports verticaux (25 ; 55) au moins en force, notamment par interprétation par la forme.

7. Système de coffrage selon la revendication 6, caractérisé en ce qu on peut fixer l'un au-dessus de l'autre les supports verticaux (25 ; 55) sur des fers de guidage (67) disposés en position médiane.

8. Système de coffrage selon l'une des revendications 2 à 7, caractérisé en ce que les panneaux de coffrage (21, 22, 25 ; 57, 58) présentent la même hauteur que les supports verticaux (25 ; 55), notamment une hauteur d'un mètre.

9. Système de coffrage selon l'une des revendications 2 à 8, caractérisé en ce que la charpente glissante (2, 3, 4, 5, 6, 7, 8, 9) présente une plate-forme de travail supérieure (3) pour coffrer et bétonner la couronne de la paroi et une plate-forme suspendue inférieure (4), essentiellement pour le démontage des panneaux de coffrage inférieur (21 ; 57, 58).
